# EUROPÄISCHE PATENTSCHRIFT

(11) **EP 1 956 138 B1**
(45) Veröffentlichungstag und Bekanntmachung des Hinweises auf die Patenterteilung: **18.04.2012**
(21) Anmeldenummer: 07150303.1
(22) Anmeldetag: 21.12.2007
(51) Int. Cl.: D21F 3/02, D21F 3/08, D21G 1/02

(54) **Presswalze**
Press roller
Rouleau compresseur

(30) Priorität: 12.02.2007 DE 102007006742
(43) Veröffentlichungstag der Anmeldung: 13.08.2008
(73) Patentinhaber: Voith Patent GmbH, 89522 Heidenheim (DE)
(72) Erfinder: Baumeister, Thomas, 47918 Tönisvorst (DE); Autrata, Jochen, 47506 Neukirchen-Vluyn (DE); van Haag, Rolf, Dr., 47647 Kerken (DE); Hawix-Bolz, Irmgard, 47665 Sonsbeck (DE)

(56) Entgegenhaltungen:
- EP-A- 1 256 731
- EP-A- 1 936 214
- WO-A-2005/090802

## Beschreibung

Die Erfindung betrifft eine Maschine zur Herstellung und/oder Veredelung einer Papier-, Karton-, Tissue- oder einer anderen Faserstoffbahn mit einer Presswalze mit einem, um eine feststehende, vorzugsweise einstückige Achse rotierbaren Walzenmantel, welcher von einer Stützeinrichtung der Achse zur Bildung eines Pressspaltes in Richtung (Pressrichtung) eines Gegendruckelementes gedrückt wird, wobei die Frequenz der Pressspaltdurchläufe des Walzenmantels während des Betriebs zwischen minimaler und maximaler Betriebsgeschwindigkeit (Vₘₐₓ) unter der Eigenfrequenz der Achse in Pressrichtung liegt, die Eigenfrequenz der Achse quer zur Pressrichtung unter der Eigenfrequenz der Achse in Pressrichtung liegt und der Achse zumindest ein Dämpfungselement zugeordnet ist, welches Schwingungen quer zur Pressrichtung dämpft.

Die Achsen von Presswalzen, insbesondere von durchbiegungsgesteuerten Presswalzen, haben wegen der hohen Presskräfte im Pressspalt sowie der Länge von oft über 10 m enorme Dimensionen und damit auch ein sehr hohes Gewicht.

Hinzu kommt die Gewährleistung der Schwingungsstabilität, wobei die Erregung von der Rotation des Walzenmantels ausgeht. In Verbindung mit stetig steigenden Maschinengeschwindigkeiten führt die damit notwendige, hohe Eigenfrequenz der Achse ebenfalls zu Dimensions- und Gewichtssteigerungen bei der Achse.

Das hohe Gewicht der Achse kann so leicht die Kapazität verfügbarer Hebezeuge im Bereich der Maschine übersteigen.

Aus der WO 2005/090802 A ist es bekannt, den Aufbau einer feststehenden Achse einer Presswalze zumindest teilweise aus Verbundmaterial herzustellen.

Die Aufgabe der Erfindung ist es daher, das Gewicht der Achse bei Gewährleistung einer ausreichenden Belastbarkeit und Schwingungsstabilität zu vermindern.

Erfindungsgemäß wurde die Aufgabe dadurch gelöst, dass. die Frequenz der Pressspaltdurchläufe des Walzenmantels während des Betriebs zwischen minimaler (vₘᵢₙ) und maximaler Betriebsgeschwindigkeit (vₘₐₓ) über der Eigenfrequenz der Achse quer zur Pressrichtung liegt. Dabei ist es vorteilhaft, wenn an der Achse wenigstens ein Versteifungselement befestigt ist, welches die Steifigkeit quer zur Pressrichtung erhöht.

Als Gegendruckelement eignet sich insbesondere eine Gegenwalze oder ein Pressband.

Entgegen der üblichen runden Ausführung der Achse wird hier ein Querschnitt gewählt, dessen Flächemomente in den beiden Hauptträgheitsachsen in und quer zur Pressrichtung unterschiedliche, vorzugsweise stark unterschiedlich sind.

Die Dimensionierung des Querschnitts in Pressrichtung wird dabei von der Belastung, insbesondere infolge der Presskräfte im Pressspalt sowie der Gewichtskraft und der erforderlichen Eigenfrequenz in Pressrichtung bestimmt.

Da die Schwingungserregung im Wesentlichen von der Rotation des Walzenmantels mit der Frequenz der Walzenmanteldurchläufe durch den Pressspalt ausgeht, hängt auch die erforderliche Eigenfrequenz der Achse von der Rotationsgeschwindigkeit des Walzenmantels, d.h. der Maschinengeschwindigkeit ab.

Weil die Belastung der Achse in Pressrichtung wesentlich größer als quer zu dieser ist, genügt es oft auch, wenn die Eigenfrequenz der Achse in Pressrichtung um wenigstens 100 %, vorzugsweise um wenigstens 150 % höher als quer zur Pressrichtung ist.

Die geringere Eigenfrequenz der Achse quer zur Pressrichtung führt zu einer geringeren Ausdehnung der Achse quer zur Pressrichtung verbundenen mit einem geringeren Gewicht der Achse. Möglich wird dies auch wegen der geringeren Kräfte, die quer zur Pressrichtung auf die Achse einwirken.

Um zu gewährleisten, dass die Eigenfrequenz der Achse in Pressrichtung ausreichend weit von der Erregerfrequenz entfernt ist, sollte die Frequenz der Pressspaltdurchläufe des Walzenmantels während des Betriebs während des Betriebs zwischen minimaler und maximaler Betriebsgeschwindigkeit (Vₘₐₓ) mindestens 15 %, vorzugsweise zumindest 25 % und insbesondere mindestens 30 % kleiner als die Eigenfrequenz der Achse in Pressrichtung sein.

Auch quer zur Pressrichtung ist es allerdings von Vorteil, wenn die Erregerfrequenz nicht oder zumindest nur kurze Zeit in den Bereich der Eigenfrequenz der Achse kommt.

Dies kann erfindungsgemäß dadurch sichergestellt werden, dass die Eigenfrequenz der Achse quer zur Pressrichtung unter der Frequenz der Pressspaltdurchläufe des Walzenmantels während des Betriebs, d.h. insbesondere auch bei minimaler Betriebsgeschwindigkeit liegt.

Um dies möglichst sicher zu gestalten, sollte die Frequenz der Pressspaltdurchläufe des Walzenmantels während des Betriebs während des Betriebs zwischen minimaler und maximaler Betriebsgeschwindigkeit (Vₘₐₓ) der Maschine zumindest 25 % und insbesondere mindestens 30 % über der Eigenfrequenz der Achse quer zur Pressrichtung liegen.

Auf diese Weise liegt die Erregerfrequenz, d.h. die Frequenz der Pressspaltdurchläufe des Walzenmantels während des Betriebs während des Betriebs zwischen minimaler und maximaler Betriebsgeschwindigkeit (Vₘₐₓ) immer zwischen der Eigenfrequenz der Achse in und quer zur Pressrichtung.

Lediglich beim Anlauf und dem Bremsen der Maschine durchläuft die Erregerfrequenz die Eigenfrequenz der Achse quer zur Pressrichtung.

Die Erfindung macht sich folglich die Erkenntnis zunutze, dass die Dimensionierung der Achse quer zur Pressrichtung bisher überwiegend von der Erregerfrequenz und wesentlich weniger von der Biegebeanspruchung bestimmt ist.

Indem man die Eigenfrequenz der Achse quer zur Pressrichtung unter die Eigenfrequenz der Achse in Pressrichtung legt, kann so eine große Verminderung der Ausdehnung der Achse quer zur Pressrichtung erreicht werden.

Im Ergebnis erlaubt dies bei einer Achse mit einem etwa rechteckigen Querschnitt, dass die Ausdehnung in Pressrichtung wenigstens 2,5 mal, vorzugsweise wenigstens 3 mal größer als quer zur Pressrichtung sein kann.
Eine in Pressrichtung höhere Eigenfrequenz als quer zur Pressrichtung kann mit Vorteil durch Achsen mit T-Profil-Querschnitt erreicht werden.

Unabhängig davon, wo die Eigenfrequenz der Achse quer zur Pressrichtung liegt, können jedoch entstehende Schwingungen über das Dämpfungselement gedämpft werden. Liegt die Eigenfrequenz unter der Erregerfrequenz, so ist eine Dämpfung meist nur beim Anlauf oder beim Abbremsen der Maschine nötig, nämlich dann, wenn die Erregerfrequenz in den Bereich der Eigenfrequenz quer zur Pressrichtung kommt. Liegt die Eigenfrequenz während des Betriebs im Bereich der Erregerfrequenz , so ist eine ständig wirkende Dämpfung von Vorteil.

Das Dämpfungselement sollte von einem sich vorzugsweise auf der Achse oder einem Versteifungselement abstützenden, hydraulischen Zylinder gebildet werden, welcher quer zur Pressrichtung gegen die Innenfläche des Walzenmantels gedrückt wird. Schwingungen zwischen der Achse und dem Walzenmantel werden dabei vom hydraulischen Druckraum gedämpft.

In Verbindung damit kann es ebenso von Vorteil sein, die Steifigkeit und damit auch die Eigenfrequenz der Achse quer zur Pressrichtung durch wenigstens ein Versteifungselement zu erhöhen.

Als Versteifungselemente eignen sich insbesondere Halbschalen, Vierkantprofile o.ä.. Um die Schwingungen zu minimieren, sollte die Eigenfrequenz der Achse gemeinsam mit dem Versteifungselement quer zur Pressrichtung zumindest um 20% über der maximalen Frequenz der Pressspaltdurchläufe des Walzenmantels während des Betriebs liegen.

Dabei sollte wenigstens ein Versteifungselement fest mit der Achse verbunden sein.

Es kann aber auch von Vorteil sein, wenn wenigstens ein Versteifungselement mit Spiel mit der Achse verbunden ist. In diesem Fall werden über das Spiel zwischen Versteifungselement und Achse Bewegungen erlaubt, die Schwingungen dämpfen. Dabei fungiert das Versteifungselement gleichzeitig als Dämpfungselement.

Außerdem ist es infolge der hohen mechanischen Belastung von Vorteil, wenn die Achse aus Metall, vorzugsweise geschmiedetem Stahl besteht.

Anwendung sollte einer derartige Presswalze wegen der hohen, erforderlichen Presskräfte im Pressspalt in Anordnungen finden, bei denen die Faserstoffbahn zur Glättung oder Entwässerung durch den Pressspalt geführt wird.

Nachfolgend soll die Erfindung an mehreren Ausführungsbeispielen näher erläutert werden. In der beigefügten Zeichnung zeigt:
- Figur 1:: eine schematischen Querschnitt durch eine Presswalze;
- Figur 2:: Geschwindigkeits-Frequenz-Diagramm;
- Figur 3:: einen Quer- und Längsschnitt durch eine Presswalze mit Dämpfungselement 7;
- Figuren 4-8:: einen Querschnitt durch eine Presswalze mit festem Versteifungselement 8 und
- Figuren 9 und 10:: eine Presswalze mit losem Versteifungselement 8.

Die in Figur 1 dargestellte, durchbiegungsgesteuerte Presswalze besitzt einen, um eine feste Achse 2 rotierbaren, zylindrischen Walzenmantel 1 aus Stahl. Dabei stützt sich der Walzenmantel 1 auf einer hydraulischen Stützeinrichtung 3 auf der Achse 2 ab.

Diese Stützeinrichtung 3 gleicht die Durchbiegung des Walzenmantels 1 aus und presst diesen außerdem in Pressrichtung 6 zur gegenüberliegenden Gegenwalze 4. Durch den dabei entstehenden Pressspalt kann die Faserstoffbahn 5 allein zur Glättung oder gemeinsam mit zumindest einem wasseraufnehmenden Band zur Entwässerung geführt werden.

Der Spalt zwischen der hier konvexen Stützfläche der Stützeinrichtung 3 und dem Walzenmantel 1 kann hydrostatisch und/oder hydrodynamisch geschmiert werden.

Infolge der Rotation des Walzenmantels 1 kann es zu Schwingungen kommen, die die Stabilität der Konstruktion gefährden. Dabei entspricht die Erregerfrequenz der Frequenz der Mantelumläufe und hängt damit von der Rotationsgeschwindigkeit des Walzenmantels 1 und somit der Maschinengeschwindigkeit ab.
Die Schwingungen entstehen insbesondere auf Grund von Unwuchten des Walzenmantels 1.

Da die einstückigen Achsen 2 aus geschmiedetem Stahl durchaus über 10 m lang sein können, kommt es allein schon durch das Eigengewicht zu einer erheblichen Belastung der Achse 2. Hinzu kommen die Presskräfte der Stützeinrichtung 3, welche wie hier bei nach oben gerichteter Stützfläche die Achse 2 gemeinsam mit der Gewichtskraft entgegen der Pressrichtung 6 belasten.

Im Ergebnis ist die Belastbarkeit der Achse 2 für diese Kräfte in bzw. entgegen der Pressrichtung 6 am größten.

Bleibt noch die Schwingungsstabilität der Achse 2, welche dann gegeben ist, wenn die Eigenfrequenz außerhalb des Bereichs der Erregerfrequenz liegt, so dass sich keine Resonanzerscheinungen entwickeln können und/oder wenn die Schwingungen gedämpft werden.

Hierzu wird die Eigenfrequenz in Pressrichtung 6, wie bekannt, über die Erregerfrequenz während des Betriebs gelegt.

Aber quer zur Pressrichtung 6 liegt die Eigenfrequenz unter der Eigenfrequenz in Pressrichtung, insbesondere sogar unter der Erregerfrequenz.

Um dies zu erreichen, müssen die Flächenträgheitsmomente der Achse 2 in und quer zur Pressrichtung 6 entsprechend ausgelegt werden.
Da die Auslegung der Achsen 2 bei hohen Maschinengeschwindigkeiten von über 1500 m/min und Längen von mehr als 6 m ohnehin von der Eigenfrequenz und nicht von den Press- und Gewichtskräften geprägt ist, kann die Achse 2 quer zur Pressrichtung 6 wegen der geringeren Eigenfrequenz auch viel schmaler ausgebildet werden als in Pressrichtung 6.

Infolgedessen kann das Gewicht der Achse 2 wesentlich reduziert werden, ohne die Stabilität, insbesondere die Schwingungsstabilität zu beeinträchtigen.

Um sicherzustellen, dass die Erregerfrequenz nicht in den Bereich einer Eigenfrequenz kommt, wird die Eigenfrequenz quer zur Pressrichtung 6 um 20 % unter die minimale Erregerfrequenz, welche sich bei minimaler Betriebsgeschwindigkeit vₘᵢₙ der Maschine ergibt, gelegt. Außerdem liegt, wie in Figur 2 zu sehen, die Eigenfrequenz a in Pressrichtung 6 20 % über der maximalen Erregerfrequenz, welche sich bei maximaler Betriebsgeschwindigkeit vₘₐₓ der Maschine einstellt.

Nimmt man beispielsweise an, dass die maximale Betriebsgeschwindigkeit vₘₐₓ der Konstruktionsgeschwindigkeit und die minimale Betriebsgeschwindigkeit vₘᵢₙ der Hälfte der Konstruktionsgeschwindigkeit entspricht, so ergibt sich unter Berücksichtigung des Sicherheitsaufschlags auf 1,2 vₘₐₓ und des Sicherheitsabschlags auf 0,8 vₘᵢₙ, dass die Eigenfrequenz der Achse in Pressrichtung 6 dreimal höher als quer zur Pressrichtung 6 sein muss.

Da die Eigenfrequenz a proportional der Wurzel aus dem Flächenmoment ist, muss das Flächenmoment in Pressrichtung 6 neunmal größer als das Flächenmoment quer zur Pressrichtung 6 sein.

Bei einem rechteckigen Querschnitt führt dies dazu, dass die Ausdehnung der Achse 2 in Pressrichtung 6 dreimal größer als quer zur Pressrichtung 6 ist.

Liegt die Eigenfrequenz quer zur Pressrichtung 6 jedoch nahe der Erregerfrequenz im Betrieb, so sollte zumindest ein Dämpfungselement 7, wie dies in Figur 3 dargestellt ist, zum Einsatz gelangen.

Die in Figur 3 dargestellte Presswalze ist doppelseitig wirkend, weshalb zwei gegenüberliegende Stützeinrichtungen 3 den Walzenmantel 1 nach oben und nach unten zu je einer Gegenwalze 4 drücken.

Dabei hat die Achse 2 einen rechteckigen Querschnitt mit den langen Seiten parallel zur Pressrichtung 6. Dadurch ergibt sich eine hohe Eigenfrequenz sowie eine hohe Belastbarkeit in Pressrichtung 6, aber eine verminderte Eigenfrequenz quer zur Pressrichtung 6.

Daher wird die Belastbarkeit der Achse 2 quer zur Pressrichtung durch mehrere, seitlich quer zur Pressrichtung 6 an der Achse 2 verteilt und daran befestigte Versteifungselemente 8 in Form von Halbschalen erhöht. Die Halbschalenform vermindert den Zwischenraum zum Walzenmantel 1, was sich positiv auf den Schmierfluidbedarf der Presswalze auswirkt.

Außerdem besitzen diese Versteifungselemente 8 noch je ein Dämpfungselement 7 in Form eines sich am jeweiligen Versteifungselement 8 abstützenden, hydraulischen Zylinders, welcher quer zur Pressrichtung 6 gegen die Innenfläche des Walzenmantels 1 gedrückt wird.

Während über die Dämpfungselemente 7 die Schwingungen gedämpft werden, kann über die Versteigungselemente 8 die Eigenfrequenz der Achse 2 mit den Versteifungselementen über die Erregerfrequenz gehoben werden, ohne das Gewicht der Achse 2 wesentlich zu erhöhen.

In den Figuren 4 bis 8 sind verschieden gestaltete, insbesondere einfach herzustellende Versteifungselemente 8 dargestellt, die fest an der Achse 2 befestigt sind. Dabei hängt ihre Gestaltung auch von der Querschnittsform der Achse 2 ab.

Als Achsen 2 kommen hier I-, T-, Doppel-T-Träger und Zylinder zum Einsatz.

Bei der in Figur 4 gezeigten Ausführung wird die Rotation des Schmieröls durch die halbzylindrische Gestaltung der Versteifungselemente 8 erleichtert, was die Planschleistung minimiert.

Die in den Figuren 9 und 10 gezeigten Versteifungselemente 8 sind mit Spiel mit der Achse 2 verbunden. Dies erlaubt Minimalbewegungen zwischen Achse 2 und Versteifungselement 8, was zur Dämpfung von Schwingungen führt.

## Patentansprüche

1. Maschine zur Herstellung und/oder Veredelung einer Papier-, Karton-, Tissue- oder einer anderen Faserstoffbahn (5) mit einer Presswalze mit einem, um eine feststehende, vorzugsweise einstückige Achse (2) rotierbaren Walzenmantel (1), welcher von einer Stützeinrichtung (3) der Achse (2) zur Bildung eines Pressspaltes in Richtung (Pressrichtung 6) eines Gegendruckelementes gedrückt wird, wobei die Frequenz der Pressspaltdurchläufe des Walzenmantels (1) während des Betriebs zwischen minimaler (vₘᵢₙ) und maximaler Betriebsgeschwindigkeit (vₘₐₓ) unter der Eigenfrequenz der Achse (2) in Pressrichtung (6) liegt, die Eigenfrequenz der Achse (2) quer zur Pressrichtung (6) unter der Eigenfrequenz der Achse (2) in Pressrichtung (6) liegt und der Achse (2) zumindest ein Dämpfungselement (7) zugeordnet ist, welches Schwingungen quer zur Pressrichtung (6) dämpft, **dadurch gekennzeichnet, dass** die Frequenz der Pressspaltdurchläufe des Walzenmantels (1) während des Betriebs zwischen minimaler (vₘᵢₙ) und maximaler Betriebsgeschwindigkeit (vₘₐₓ) über der Eigenfrequenz der Achse (2) quer zur Pressrichtung (6) liegt.

2. Maschine nach Anspruch 1, **dadurch gekennzeichnet, dass**
die Frequenz der Pressspaltdurchläufe des Walzenmantels (1) während des Betriebs zwischen minimaler (vₘᵢₙ) und maximaler Betriebsgeschwindigkeit (vₘₐₓ) mindestens 15 % kleiner als die Eigenfrequenz der Achse (2) in Pressrichtung (6) ist.

3. Maschine nach Anspruch 1 oder 2, **dadurch gekennzeichnet, dass**
die Frequenz der Pressspaltdurchläufe des Walzenmantels (1) während des Betriebs zwischen minimaler (vₘᵢₙ) und maximaler Betriebsgeschwindigkeit (vₘₐₓ) mindestens 25 %, vorzugsweise mindestens 30 % kleiner als die Eigenfrequenz der Achse (2) in Pressrichtung (6) ist.

4. Maschine nach einen der vorangehenden Ansprüche, **dadurch gekennzeichnet, dass**
die Frequenz der Pressspaltdurchläufe des Walzenmantels (1) während des Betriebs zwischen minimaler (vₘᵢₙ) und maximaler Betriebsgeschwindigkeit (vₘₐₓ) mindestens 15 % über der Eigenfrequenz der Achse (2) quer zur Pressrichtung (6) liegt.

5. Maschine nach einen der vorangehenden Ansprüche, **dadurch gekennzeichnet, dass**
die Frequenz der Pressspaltdurchläufe des Walzenmantels (1) während des Betriebs zwischen minimaler (vₘᵢₙ) und maximaler Betriebsgeschwindigkeit (vₘₐₓ) mindestens 25 %, vorzugsweise mindestens 30 % über der Eigenfrequenz der Achse (2) quer zur Pressrichtung (6) liegt.

6. Maschine nach einem der vorhergehenden Ansprüche, **dadurch gekennzeichnet, dass**
die Achse (2) einen etwa rechteckigen Querschnitt aufweist, wobei die Ausdehnung in Pressrichtung (6) wenigstens 2,5 mal, vorzugsweise wenigstens 3 mal größer als quer zur Pressrichtung (6) ist.

7. Maschine nach einem der Ansprüche 1 bis 5, **dadurch gekennzeichnet, dass** die Achse (2) ein Doppel-T-Profil aufweist.

8. Maschine nach einem der vorhergehenden Ansprüche, **dadurch gekennzeichnet, dass**
die Achse (2) aus Metall, vorzugsweise Stahl besteht.

9. Maschine nach einem der vorhergehenden Ansprüche, **dadurch gekennzeichnet, dass**
an der Achse wenigstens ein Versteifungselement befestigt ist, welches die Steifigkeit quer zur Pressrichtung erhöht und dass die Versteifungselemente (8) als Halbschalen oder Vierkantprofile ausgeführt sind.

10. Maschine nach einem der vorhergehenden Ansprüche, **dadurch gekennzeichnet, dass**
die Eigenfrequenz der Achse (2) gemeinsam mit dem Versteifungselement (8) quer zur Pressrichtung (6) zumindest um 20% über der maximalen Frequenz der Pressspaltdurchläufe des Walzenmantels (1) während des Betriebs liegt.

11. Maschine nach einem der vorhergehenden Ansprüche, **dadurch gekennzeichnet, dass**
wenigstens ein Versteifungselement (8) fest mit der Achse (2) verbunden ist.

12. Maschine nach einem der vorhergehenden Ansprüche, **dadurch gekennzeichnet, dass**
wenigstens ein Versteifungselement (8) mit Spiel mit der Achse (2) verbunden ist.

13. Maschine nach einem der vorhergehenden Ansprüche, **dadurch gekennzeichnet, dass**
zumindest ein Dämpfungselement (7) von einem sich vorzugsweise auf der Achse (2) oder einem Versteifungselement (8) abstützenden, hydraulischen Zylinder gebildet wird, welcher quer zur Pressrichtung (6) gegen die Innenfläche des Walzenmantels (1) gedrückt wird.

14. Anwendung der Maschine mit einer Presswalze nach einem der vorhergehenden Ansprüche, **dadurch gekennzeichnet, dass**
die Faserstoffbahn (5) zur Glättung oder Entwässerung durch den Pressspalt geführt wird.

## Claims

1. Machine for producing and/or finishing a paper, board, tissue or other fibrous web (5), comprising a press roll having a roll shell (1) that can be rotated about a stationary, preferably one-piece, shaft (2), which is pressed by a supporting device (3) of the shaft (2) in the direction (pressing direction 6) of a mating pressure element in order to form a press nip, the frequency of the passages of the roll shell (1) through the press nip during operation between the minimum (vₘᵢₙ) and the maximum operating speed (vₘₐₓ) lying below the natural frequency of the shaft (2) in the pressing direction (6), the natural frequency of the shaft (2) transversely with respect to the pressing direction (6) lying below the natural frequency of the shaft (2) in the pressing direction (6), and the shaft (2) being assigned at least one damping element (7) which damps oscillations transversely with respect to the pressing direction (6), **characterized in that** the frequency of the passages of the roll shell (1) through the press nip during operation between the minimum (vₘᵢₙ) and the maximum operating speed (vₘₐₓ) lies above the natural frequency of the shaft (2) transversely with respect to the pressing direction (6).

2. Machine according to Claim 1, **characterized in that**
the frequency of the passages of the roll shell (1) through the press nip during operation between the minimum (vₘᵢₙ) and maximum operating speed (vₘₐₓ) is at least 15% lower than the natural frequency of the shaft (2) in the pressing direction (6).

3. Machine according to Claim 1 or 2, **characterized in that**
the frequency of the passages of the roll shell (1) through the press nip during operation between the minimum (vₘᵢₙ) and maximum operating speed (vₘₐₓ) is at least 25%, preferably at least 30%, lower than the natural frequency of the shaft (2) in the pressing direction (6).

4. Machine according to one of the preceding claims, **characterized in that**
the frequency of the passages of the roll shell (1) through the press nip during operation between the minimum (vₘᵢₙ) and maximum operating speed (vₘₐₓ) lies at least 15% above the natural frequency of the shaft (2) transversely with respect to the pressing direction (6).

5. Machine according to one of the preceding claims, **characterized in that**
the frequency of the passages of the roll shell (1) through the press nip during operation between the minimum (vₘᵢₙ) and maximum operating speed (vₘₐₓ) lies at least 25%, preferably at least 30%, above the natural frequency of the shaft (2) transversely with respect to the pressing direction (6).

6. Machine according to one of the preceding claims, **characterized in that**
the shaft (2) has an approximately rectangular cross section, the extent in the pressing direction (6) being at least 2.5 times, preferably at least 3 times, greater than transversely with respect to the pressing direction (6).

7. Machine according to one of Claims 1 to 5, **characterized in that**
the shaft (2) has a double-T profile.

8. Machine according to one of the preceding claims, **characterized in that**
the shaft (2) consists of metal, preferably steel.

9. Machine according to one of the preceding claims, **characterized in that**
at least one stiffening element which increases the stiffness transversely with respect to the pressing direction is fixed to the shaft, and
**in that** the stiffening elements (8) are implemented as half-shells or four-cornered profiles.

10. Machine according to one of the preceding claims, **characterized in that**
the natural frequency of the shaft (2) together with the stiffening element (8) transversely with respect to the pressing direction (6) lies at least 20% above the maximum frequency of the passages of the roll shell (1) through the press nip during operation.

11. Machine according to one of the preceding claims, **characterized in that**
at least one stiffening element (8) is firmly connected to the shaft (2).

12. Machine according to one of the preceding claims, **characterized in that**
at least one stiffening element (8) is connected to the shaft (2) with play.

13. Machine according to one of the preceding claims, **characterized in that**
at least one damping element (7) is formed by a hydraulic cylinder which is preferably supported on the shaft (2) or a stiffening element (8) and which is pressed against the inner surface of the roll shell (1) transversely with respect to the pressing direction (6).

14. Use of the machine comprising a press roll according to one of the preceding claims, **characterized in that**
the fibrous web (5) is led through the press nip for the purpose of calendering or dewatering.

## Revendications

1. Machine pour la fabrication et/ou le traitement d'une bande de papier, de carton, de papier tissu ou d'une autre matière fibreuse (5) avec un rouleau compresseur comportant une enveloppe de rouleau (1) apte à tourner autour d'un axe stationnaire (2), de préférence en une seule pièce, laquelle est pressée par un dispositif d'appui (3) de l'axe (2) en direction d'un élément de contre-pression (direction de pressage 6) pour former une fente de pressage, dans laquelle la fréquence des passages de l'enveloppe de rouleau (1) à travers la fente de pressage pendant le fonctionnement entre une vitesse de fonctionnement minimale (vₘᵢₙ) et une vitesse de fonctionnement maximale (vₘₐₓ) se situe en dessous de la fréquence propre de l'axe (2) dans la direction de pressage (6), la fréquence propre de l'axe (2) transversalement à la direction de pressage (6) se situe en dessous de la fréquence propre de l'axe (2) dans la direction de pressage (6), et au moins un élément d'amortissement (7), qui amortit les vibrations transversalement à la direction de pressage (6), est associé à l'axe (2), **caractérisée en ce que** la fréquence des passages de l'enveloppe de rouleau (1) à travers la fente de pressage pendant le fonctionnement entre une vitesse de fonctionnement minimale (vₘᵢₙ) et une vitesse de fonctionnement maximale (vₘₐₓ) se situe au-dessus de la fréquence propre de l'axe (2) transversalement à la direction de pressage (6).

2. Machine selon la revendication 1, **caractérisée en ce que** la fréquence des passages de l'enveloppe de rouleau (1) à travers la fente de pressage pendant le fonctionnement entre une vitesse de fonctionnement minimale (vₘᵢₙ) et une vitesse de fonctionnement maximale (vₘₐₓ) est inférieure d'au moins 15% à la fréquence propre de l'axe (2) dans la direction de pressage (6).

3. Machine selon la revendication 1 ou 2, **caractérisée en ce que** la fréquence des passages de l'enveloppe de rouleau (1) à travers la fente de pressage pendant le fonctionnement entre une vitesse de fonctionnement minimale (vₘᵢₙ) et une vitesse de fonctionnement maximale (vₘₐₓ) est inférieure d'au moins 25 %, de préférence d'au moins 30 %, à la fréquence propre de l'axe (2) dans la direction de pressage (6).

4. Machine selon l'une quelconque des revendications précédentes, **caractérisée en ce que** la fréquence des passages de l'enveloppe de rouleau (1) à travers la fente de pressage pendant le fonctionnement entre une vitesse de fonctionnement minimale (vₘᵢₙ) et une vitesse de fonctionnement maximale (vₘₐₓ) se situe au moins 15 % au-dessus de la fréquence propre de l'axe (2) transversalement à la direction de pressage (6).

5. Machine selon l'une quelconque des revendications précédentes, **caractérisée en ce que** la fréquence des passages de l'enveloppe de rouleau (1) à travers la fente de pressage pendant le fonctionnement entre une vitesse de fonctionnement minimale (vₘᵢₙ) et une vitesse de fonctionnement maximale (vₘₐₓ) se situe au moins 25 %, de préférence au moins 30 %, au-dessus de la fréquence propre de l'axe (2) transversalement à la direction de pressage (6).

6. Machine selon l'une quelconque des revendications précédentes, **caractérisée en ce que** l'axe (2) présente une section transversale sensiblement rectangulaire, dans laquelle l'extension dans la direction de pressage (6) est au moins 2,5 fois, de préférence au moins 3 fois plus grande que transversalement à la direction de pressage (6).

7. Machine selon l'une quelconque des revendications 1 à 5, **caractérisée en ce que** l'axe (2) présente un profil en double T.

8. Machine selon l'une quelconque des revendications précédentes, **caractérisée en ce que** l'axe (2) est constitué de métal, de préférence d'acier.

9. Machine selon l'une quelconque des revendications précédentes, **caractérisée en ce qu'**il se trouve au moins un élément de raidissement fixé sur l'axe, qui augmente la rigidité transversalement à la direction de pressage et **en ce que** les éléments de raidissement (8) sont réalisés sous la forme de demi-coquilles ou de profilés carrés.

10. Machine selon l'une quelconque des revendications précédentes, **caractérisée en ce que** la fréquence propre de l'axe (2) muni de l'élément de raidissement (8) transversalement à la direction de pressage (6) se situe au moins 20 % au-dessus de la fréquence maximale des passages de l'enveloppe de rouleau (1) à travers la fente de pressage pendant le fonctionnement.

11. Machine selon l'une quelconque des revendications précédentes, **caractérisée en ce qu'**au moins un élément de raidissement (8) est assemblé fixement à l'axe (2).

12. Machine selon l'une quelconque des revendications précédentes, **caractérisée en ce qu'**au moins un élément de raidissement (8) est assemblé avec du jeu à l'axe (2).

13. Machine selon l'une quelconque des revendications précédentes, **caractérisée en ce qu'**au moins un élément d'amortissement (7) est formé par un vérin hydraulique prenant appui de préférence sur l'axe (2) ou un élément de raidissement (8), et qui est pressé contre la surface intérieure de l'enveloppe de rouleau (1) transversalement à la direction de pressage (6).

14. Application de la machine avec un rouleau compresseur selon l'une quelconque des revendications précédentes, **caractérisée en ce que** la bande de matière fibreuse (5) est guidée à travers la fente de pressage pour le satinage ou l'essorage.
